# FASCICULE DE BREVET EUROPEEN

(11) **EP 2 053 165 B1**
(45) Date de publication et mention de la délivrance du brevet: **18.11.2009**
(21) Numéro de dépôt: 08305712.5
(22) Date de dépôt: 22.10.2008
(51) Int. Cl.: E01F 9/03

(54) **Support de fixation pour accessoire sur séparateur routier modulaire béton**
Befestigungshalterung für Zubehör auf einem Fahrbahnbegrenzungsmodul aus Beton
Support for fixing an accessory on a modular concrete road divider

(30) Priorité: 23.10.2007 FR 0758523
(43) Date de publication de la demande: 29.04.2009
(73) Titulaire: Société de Diffusion Regionale et Locale, 84100 Uchaux (FR); Autoroutes du Sud de la France, 92500 Rueil Malmaison (FR)
(72) Inventeur: Gerin, Marc, 07800 Saint Georges Les Bains (FR); Bonvallet, Gilles, 26450 Charols (FR)
(74) Mandataire: Michelet, Alain

(56) Documents cités:
- DE-A1- 19 629 183
- FR-A- 2 662 720
- US-A- 5 244 172
- US-A- 5 528 867

## Description

L'invention concerne un support de fixation pour accessoire sur séparateur routier modulaire béton. Elle a des applications notamment dans le domaine du génie civil et plus particulièrement la construction et l'entretien des voies de circulation.

Les séparateurs routiers modulaires ou séparateurs modulaires de voies (SMV) en béton sont des éléments préfabriqués en béton qui peuvent être mis en place et retirés relativement rapidement le long des voies de circulation. A cette fin, chaque SMV comporte en général au moins un dispositif de prise du module installé à demeure sur le module pour pouvoir le déplacer par un engin de chantier comportant un bras manipulateur. Cette manipulation du module se fait généralement par élinguage avec un/des câble(s) dont le/les extrémités sont fixées d'une manière temporaire au dispositif de prise du module. Une fois la manipulation effectuée, soit pour retrait, soit pour déplacement, soit pour mise en place du module, le/les câbles sont décrochés du module. Ainsi, en dehors de ces périodes de manipulation, au moins un dispositif de prise reste disponible sur le module.

La présente invention propose d'utiliser ce dispositif de prise qui devient libre après manipulation pour fixation avec un support de fixation d'un ou plusieurs accessoires sur le module. Ces accessoires sont notamment des délinéateurs de voies, des supports notamment pour écrans anti-éblouissement ou d'autres accessoires de glissière, l'accessoire étant intégré ou étant rapporté sur le support de fixation.

Elle concerne plus particulièrement des modules avec dispositif de prise à type d'ancre sensiblement affleurante en surface de la partie supérieure du module et prise pour sa partie inférieure dans le béton dudit module, la partie supérieure de l'ancre comportant une tête d'accrochage restant accessible dans un évidemment du module. Ainsi, en dehors de l'utilisation de l'ancre, celle-ci ne déborde pas du module. On connaît par US 5,528,867 un couvercle destiné à fermer un évidement comportant une telle ancre.

Dans une modalité de réalisation particulière, elle est spécialement adaptée aux ancres de la société Artéon et par exemple l'ancre magasin Artéon réf 6070.

On comprend bien que dans le cadre de l'invention, un accessoire n'est pas un élément destiné à la manipulation pour mise en place, déplacement ou retrait du séparateur modulaire béton.

Ainsi, l'invention selon la revendication 1 concerne un support de fixation pour accessoire sur séparateur routier modulaire béton, le module séparateur comportant vers sa partie supérieure au moins un dispositif de prise destiné aux manipulations dudit module, ledit dispositif de prise étant pris dans le béton à sa partie inférieure et comportant une tête d'accrochage à sa partie supérieure, ladite tête d'accrochage étant accessible dans un évidemment correspondant de la partie supérieure du module, ledit dispositif de prise ne débordant pas de la partie supérieure du module, ladite partie supérieure du module étant d'une largeur déterminée et se raccordant latéralement à deux faces inclinées latérales dudit module.

Le support comporte une partie de recouvrement destinée à venir sensiblement épouser la partie supérieure dudit module et à la face inférieure de la partie de recouvrement, un moyen d'accrochage complémentaire de la tête d'accrochage, l'accrochage du moyen d'accrochage sur la tête d'accrochage étant amovible pour permettre un démontage dudit support, l'accessoire étant destiné à être disposé vers la face supérieure de ladite partie de recouvrement. La tête d'accrochage comporte un élargissement vers son extrémité supérieure et le moyen d'accrochage comporte deux doigts courbes séparés par un espace d'insertion (le moyen d'accrochage est un crochet courbe à deux doigts et la tête d'accrochage est prise par basculement des doigts sous/dans la tête), le moyen d'accrochage étant destiné à être introduit dans l'évidemment puis basculé pour insertion dans l'espace d'insertion du dispositif de prise en dessous de son élargissement, une extraction du moyen d'accrochage par traction verticale étant finalement (au moins une fois le support en place) empêchée par butée des doigts contre l'élargissement.

Dans divers modes de mise en oeuvre de l'invention, les moyens suivants pouvant être utilisés seuls ou selon toutes les combinaisons techniquement possibles, sont employés :
- la partie de recouvrement se poursuit latéralement, de chaque coté, par deux rabats latéraux destinés à venir sensiblement épouser une partie des deux faces latérales inclinées du module,
- la partie de recouvrement présente une élasticité destinée à permettre un forçage du support contre le module lorsque le support est en place sur le module,
- la partie de recouvrement comporte a sa partie inférieure au moins deux pieds,
- le moyen d'accrochage du support a une forme ou structure telle que lors de la mise en place il y a passage par un point plus dur avant que le support ne soit finalement en place et inversement lors du retrait du support, (par exemple dans le cas de doigts courbes, une modification de la courbure à la partie intermédiaire des doigts ou, alors, un écartement variable des deux doigts avec rétrécissement intermédiaire ou un épaississement localisé des doigts (éventuellement contreforme de l'élargissement en retrait sur face supérieure des doigts), ceci afin de limiter les risques de démontage intempestif par exemple du fait de courants d'air ayant tendance à faire basculer le support)
- la tête d'accrochage comporte un élargissement vers son extrémité supérieure et le moyen d'accrochage comporte deux doigts séparés par un espace d'insertion (le moyen d'accrochage est un crochet à deux doigts sensiblement élastiques qui vient se « clipser » sur la tête d'accrochage), le moyen d'accrochage étant destiné à être introduit dans l'évidemment verticalement et forcé contre la tête d'accrochage, les deux doigts s'écartant alors pour passage de ladite tête puis reprenant leur position lorsque l'espace d'insertion passe en dessous de l'élargissement,
- le moyen d'accrochage est configuré de telle façon que le retrait d'un support qui est en place par traction verticale nécessite un écartement des deux doigts par une action mécanique externe sur lesdits deux doigts,
- l'espace d'insertion est resserré en dehors de la zone destinée à recevoir le dispositif de prise mais permet tout de même le retrait du support par basculement et forçage,
- l'espace d'insertion est resserré en dehors de la zone destinée à recevoir le dispositif de prise afin d'empêcher tout basculement du support,
- les deux doigts comportent sur leurs faces opposées en regard chacune un guide en creux destiné à recevoir par glissement lors du basculement la périphérie de l'élargissement,
- les guides sont étendus sur une partie des doigts,
- les guides sont étendus sur toute la longueur des doigts,
- les deux doigts se rejoignent à leurs extrémités proximales en un fond d'espace d'insertion et ledit fond comporte un guide en creux destiné à recevoir par glissement à la fin du basculement la périphérie de l'élargissement,
- l'écartement entre les doigts est tel qu'il y a libre passage du dispositif de prise lors du basculement,
- l'écartement entre les doigts est tel qu'il y a forçage des doigts par le dispositif de prise lors du basculement,
- l'écartement des deux doigts est sensiblement constant,
- l'écartement des deux doigts est variable le long de la course du dispositif de prise dans l'espace d'insertion,
- un resserrement de l'espace d'insertion est au moins présent avant la zone de l'espace d'insertion où se situe le dispositif de prise une fois que le support est en place, le resserrement nécessitant un forçage (point dur) (éventuellement supplémentaire par rapport à l'espace d'insertion où il n'y a pas autant de resserrement des doigts, un léger forçage pouvant éventuellement y être mis en oeuvre) pour passage du dispositif de prise lors du basculement,
- le support et l'accessoire forment une seule pièce,
- l'accessoire est rapporté sur le support,
- le support est en matière plastique,
- la matière plastique est thermoplastique ou thermodurcissable,
- le support est obtenu par moulage,
- le support est métallique,
- le support comporte une partie métallique et une partie en matière plastique,
- le dispositif de prise est une ancre de la société Artéon,
- l'accessoire est choisi parmi les délinéateurs de voies, les écrans anti-éblouissement, les panneaux anti-bruit, les panneaux indicateurs notamment kilométrique ou d'identification de point particulier (ligne HT, canalisation, pont, tunnel...),
- le délinéateur comporte au moins un catadioptre.

Grâce à l'invention, les accessoires et supports peuvent être récupérés par démontage, contrairement à la mise en oeuvre antérieure dans laquelle les accessoires sont fixés définitivement sur le module par collage ou vissage/ « spitage ».

La présente invention, sans qu'elle en soit pour autant limitée, va maintenant être exemplifiée avec la description qui suit de modes de réalisation en relation avec :
la Figure 1 qui représente une vue avant d'un support selon l'invention,
la Figure 2 qui représente une vue en coupe médiane du support de la Figure 1 selon la coupe A-A,
la Figure 3 qui représente une vue de dessous du support de la Figure 1,
la Figure 4 qui représente une vue de dessus du support de la Figure 1,
la Figure 5 qui représente une vue arrière du support de la Figure 1 ,
la Figure 6 qui représente une vue en coupe para-latérale du support de la Figure 1 selon la coupe B-B représentée Figure 5,
la Figure 7 qui représente une vue de latérale du support de la Figure 1,
la Figure 8 qui représente une vue en coupe longitudinale médiane d'un séparateur routier modulaire béton avec un support en place,
la Figure 9 qui représente une vue avant d'un support double hauteur selon l'invention,
la Figure 10 qui représente une vue avant d'un support double horizontal selon l'invention,
la Figure 11 qui représente une vue en perspective du support double hauteur de la Figure 9, et
la Figure 12 qui représente une vue en perspective du support double horizontal de la Figure 10.

L'exemple de support représenté sur les Figures 1 à 8 est plus spécialement destiné à un accessoire du type délinéateur de voie de circulation avec catadioptre, le catadioptre venant se fixer sur le support. La fixation amovible du support sur le dispositif de prise du séparateur modulaire est dans cet exemple du type à basculement.

Sur la Figure 1, le support 1, comporte une partie de recouvrement 2 ici sensiblement plane du fait que le séparateur modulaire considéré a une face supérieure sensiblement plane. La partie de recouvrement 2 se poursuit latéralement par deux rabats 2a destinés à venir en recouvrement d'une partie haute des deux parois latérales du séparateur. A la face inférieure de la partie de recouvrement est disposé un moyen d'accrochage 3 destiné à venir en prise sur une tête d'accrochage d'un dispositif de prise 10 disposée dans un évidemment 9 d'un séparateur modulaire 8 (voir également la Figure 8). Le moyen d'accrochage 3 est ici une pince à deux doigts 5 courbes destinés à être glissés lors du basculement du support sous un élargissement du dispositif de prise. Lors du basculement, la partie du dispositif de prise 10 située sous l'élargissement passe dans l'espace d'insertion 6 entre les deux doigts 5. Des moyens de forçage du passage sont de préférence mis en oeuvre afin de réduire les risques d'un démontage accidentel du support lorsqu'il est soumis à des forces de basculement (courant d'air notamment). Ces moyens sont notamment un rétrécissement visible à l'entrée de l'espace d'insertion 6. Par ailleurs, un forçage supplémentaire vertical est mis en oeuvre grâce à des pieds 7 disposés à la face inférieure de la partie de recouvrement 2 qui est relativement élastique et se déforme élastiquement lors de l'insertion du support. De ce fait, l'élargissement du dispositif de prise 10 se trouve serré contre la face supérieure des doigts 5 du moyen d'accrochage 3. Une aile verticale 4 est disposée à la face supérieure de la partie de recouvrement 2 et elle est destinée à recevoir un/des catadioptres.

Les Figures suivantes permettent de mieux visualiser les éléments précédemment décrits. En particulier, avec les Figures 2, 6, 7 et 8 on se rend bien compte que du fait de la forme courbe des doigts 5 du moyen d'accrochage 3, il est nécessaire de basculer le support aussi bien lors de sa mise en place que lors de son retrait/démontage.

Les Figures 9 à 12 sont des variantes du support précédent, variantes concernant essentiellement la structure de l'aile 4 avec pour les Figures 9 et 11 une aile 4' double hauteur par rapport à la précédente et les Figures 10 et 12 une aile 4" double horizontal. On comprend que de nombreuses variantes d'ailes sont possibles dans le cadre de l'invention, notamment en fonction de l'accessoire prévu.

A noter que, de préférence, le support est réalisé dans une matière plastique et est moulé et que sa structure est telle qu'un démoulage naturel est possible, en particulier il n'y a pas besoin de prévoir dans le moule de pièce mobile pour former certaines parties du support (il n'y a pas de partie rentrante nécessitant une telle pièce mobile de moulage). L'avantage d'une matière plastique est que l'on peut rendre élastique certaines parties du support d'une manière relativement contrôlée (notamment en fonction de l'épaisseur de la matière, par ajout de renforts...) pour permettre un forçage du support sur le module séparateur et sur le dispositif de prise.

De plus, de nombreux moyens de forçage peuvent être mis en oeuvre afin de contraindre positivement le support dans une position correcte. A titre d'exemple on peut prévoir un forçage moindre de l'élargissement du dispositif de prise ou de la partie en dessous de l'élargissement lorsque le support a atteint sa position correcte (par exemple un renfoncement à la partie supérieure des deux doigts ou dans les guides des doigts et de forme complémentaire de l'élargissement, par exemple un élargissement dans l'espace d'insertion...).

## Revendications

1. Support de fixation (1) pour accessoire sur séparateur routier modulaire béton (8), le module séparateur comportant vers sa partie supérieure au moins un dispositif de prise (10) destiné aux manipulations dudit module, ledit dispositif de prise étant pris dans le béton à sa partie inférieure et comportant une tête d'accrochage à sa partie supérieure, ladite tête d'accrochage comportant un élargissement vers son extrémité supérieure étant accessible dans un évidemment (9) correspondant de la partie supérieure du module, ledit dispositif de prise ne débordant pas de la partie supérieure du module, ladite partie supérieure du module étant d'une largeur déterminée et se raccordant latéralement à deux faces inclinées latérales dudit module, le support comportant un moyen d'accrochage (3) complémentaire de la tête d'accrochage,
**caractérisé en ce qu'**il comporte une partie de recouvrement (2) destinée à venir sensiblement épouser la partie supérieure dudit module (8) le moyen d'accrochage étant à la face inférieure de la partie de recouvrement, l'accrochage du moyen d'accrochage sur la tête d'accrochage étant amovible pour permettre un démontage dudit support, et l'accessoire étant destiné à être disposé vers la face supérieure de ladite partie de recouvrement et **en ce que** le moyen d'accrochage comporte deux doigts (5) courbes séparés par un espace d'insertion (6), le moyen d'accrochage étant destiné à être introduit dans l'évidemment puis basculé pour insertion dans l'espace d'insertion du dispositif de prise en dessous de son élargissement, une extraction du moyen d'accrochage par traction verticale étant finalement empêchée par butée des doigts contre l'élargissement.

2. Support selon la revendication 1, **caractérisé en ce que** la partie de recouvrement se poursuit latéralement, de chaque coté, par deux rabats latéraux (2a) destinés à venir sensiblement épouser une partie des deux faces latérales inclinées du module.

3. Support selon la revendication 1 ou 2, **caractérisé en ce que** la partie de recouvrement comporte à sa partie inférieure au moins deux pieds.

4. Support selon la revendication 1, 2 ou 3, **caractérisé en ce que** la partie de recouvrement présente une élasticité destinée à permettre un forçage du support contre le module lorsque le support est en place sur le module.

5. Support selon l'une quelconque des revendications précédentes, **caractérisé en ce que** le moyen d'accrochage du support a une forme ou structure telle que lors de la mise en place, il y a passage par un point plus dur avant que le support ne soit finalement en place et inversement lors du retrait du support.

6. Support selon l'une quelconque des revendications précédentes, **caractérisé en ce que** les deux doigts comportent sur leurs faces opposées en regard chacune un guide en creux destiné à recevoir par glissement lors du basculement la périphérie de l'élargissement.

7. Support selon la revendication 6, **caractérisé en ce que** les deux doigts se rejoignent à leurs extrémités proximales en un fond d'espace d'insertion et ledit fond comporte un guide en creux destiné à recevoir par glissement à la fin du basculement la périphérie de l'élargissement.

8. Support selon l'une quelconque des revendications précédentes, **caractérisé en ce que** le support est en matière plastique.

9. Support selon l'une quelconque des revendications précédentes, **caractérisé en ce qu'**il est configuré pour que l'accessoire soit choisi parmi les délinéateurs de voies, les écrans anti-éblouissement, les panneaux anti-bruit, les panneaux indicateurs.

10. Support selon la revendication 9, **caractérisé en ce qu'**il est configuré pour que l'accessoire soit un délinéateur de voies comportant au moins un catadioptre.

## Claims

1. A fixing support (1) for an attachment on a modular concrete road divider (8), the divider module comprising toward its upper part at least one gripping device (10) for the handling of said module, said gripping device being set into the concrete at its lower part and comprising a fastening head at its upper part, said fastening head comprising an enlargement toward its upper end, which is accessible through a corresponding recess (9) of the upper part of the module, wherein said gripping device does not project from the upper part of the module, said upper part of the module having a determined width and being laterally connected to two inclined side faces of said module, the support comprising a fastening means (3) complementary to the fastening head,
**characterized in that** it comprises an overlapping part (2) intended to substantially fit the upper part of said module (8), the fastening means being located at the lower face of the overlapping part, the fastening means being detachably fastened to the fastening head to allow said support to be removed, and the attachment being intended to be located toward the upper face of said overlapping part, and **in that** the fastening means comprises two curved fingers (5) separated from each other by an insertion space (6), the fastening means being intended to be introduced into the recess and then tilted to be inserted into the insertion space of the gripping device, under the enlargement thereof, an extraction of the fastening means by vertical traction being finally inhibited by abutment of the fingers against the enlargement.

2. A support according to claim 1, **characterized in that** the overlapping part extends laterally, on each side, into two side flaps (2a) intended to substantially fit a part of the two inclined side faces of the module.

3. A support according to claim 1 or 2, **characterized in that** the overlapping part comprises at least two feet at its lower part.

4. A support according to claim 1, 2 or 3, **characterized in that** the overlapping part has an elasticity intended to allow the support to be forced against the module when the support is in place on the module.

5. A support according to any one of the preceding claims, **characterized in that** the fastening means of the support has such a shape or structure that, at the time of the installation, a harder point is met before the support is finally in place, and conversely at the time when the support is removed.

6. A support according to any one of the preceding claims, **characterized in that** the two fingers comprise on their faces opposite to each other a hollow guide intended to slidingly receive the periphery of the enlargement at the time of the tilting.

7. A support according to claim 6, **characterized in that** the two fingers join each other at their proximal ends, to form a insertion space bottom, and said bottom comprises a hollow guide intended to slidingly receive the periphery of the enlargement at the end of the tilting.

8. A support according to any one of the preceding claims, **characterized in that** the support is made of plastic material.

9. A support according to any one of the preceding claims, **characterized in that** it is configured so that the attachment is chosen from lane delineators, glare shields, anti-noise walls, road signs.

10. A support according to claim 9, **characterized in that** it is configured so that the attachment is a lane delineator comprising at least one reflector.

## Patentansprüche

1. Befestigungshalterung (1) für Zubehör auf einem Fahrbahnbegrenzungsmodul (8) aus Beton, wobei das Begrenzungsmodul zu seinem oberen Teil hin mindestens eine Greifvorrichtung (10) umfasst, die für die Handgriffe am Modul bestimmt ist, wobei die Greifvorrichtung in ihrem unteren Teil im Beton eingelassen ist und an ihrem oberen Teil einen Verankerungskopf umfasst, wobei der Verankerungskopf, der eine Erweiterung zu seinem oberen Ende hin umfasst, in einer Aussparung (9), die dem oberen Teil des Moduls entspricht, zugänglich ist, wobei die Greifvorrichtung über den oberen Teil des Moduls nicht hinausragt, wobei der obere Teil des Moduls von bestimmter Breite ist und seitlich an zwei geneigte Seitenflächen des Moduls anschließt, wobei die Halterung ein ergänzendes Verankerungsmittel (3) zum Verankerungskopf umfasst, **dadurch gekennzeichnet, dass** sie einen Abdeckteil (2) umfasst, der dazu bestimmt ist, sich im Wesentlichen an den oberen Teil des Moduls (8) anzulegen, wobei das Verankerungsmittel an der Unterseite des Abdeckteils angeordnet ist, wobei die Verankerung des Verankerungsmittels auf dem Verankerungskopf abnehmbar ist, um eine Demontage der Halterung zu ermöglichen, und wobei das Zubehör dazu bestimmt ist, zur oberen Seite des Abdeckteils hin angeordnet zu werden, und dass das Verankerungsmittel zwei gekrümmte Finger (5), die durch einen Einsetzraum (6) getrennt sind, umfasst, wobei das Verankerungsmittel dazu bestimmt ist, in die Aussparung eingeführt und dann gekippt zu werden, um in den Einsetzraum die Greifvorrichtung unter seiner Erweiterung einzusetzen, wobei eine Entnahme des Verankerungsmittels durch vertikales Ziehen schließlich durch Anschlagen der Finger an der Erweiterung verhindert wird.

2. Halterung nach Anspruch 1, **dadurch gekennzeichnet, dass** der Abdeckteil seitlich auf jeder Seite durch zwei seitliche Klappen (2a) weitergeführt ist, die dazu bestimmt sind, sich im Wesentlichen an einen Teil der beiden geneigten Seitenflächen des Moduls anzulegen.

3. Halterung nach Anspruch 1 oder 2, **dadurch gekennzeichnet, dass** der Abdeckteil an seinem unteren Teil mindestens zwei Füße umfasst.

4. Halterung nach Anspruch 1, 2 oder 3, **dadurch gekennzeichnet, dass** der Abdeckteil eine Elastizität aufweist, die dazu bestimmt ist, ein Drücken der Halterung gegen das Modul zu ermöglichen, wenn die Halterung auf dem Modul angebracht ist.

5. Halterung nach einem der vorhergehenden Ansprüche, **dadurch gekennzeichnet, dass** das Verankerungsmittel der Halterung eine derartige Form oder Struktur aufweist, dass bei der Anbringung ein härterer Teil passiert wird, bevor die Halterung schließlich angebracht ist, und umgekehrt bei der Entnahme der Halterung.

6. Halterung nach einem der vorhergehenden Ansprüche, **dadurch gekennzeichnet, dass** die zwei Finger an ihren einander gegenüberliegenden Flächen eine hohle Führung aufweisen, die dazu bestimmt ist, durch Gleiten beim Kippen die Peripherie der Erweiterung aufzunehmen.

7. Halterung nach Anspruch 6, **dadurch gekennzeichnet, dass** die Finger an ihren proximalen Enden zu einem Boden des Einsetzraums zusammenlaufen, und der Boden eine hohle Führung umfasst, die dazu bestimmt ist, durch Gleiten am Ende des Kippens die Peripherie der Erweiterung aufzunehmen.

8. Halterung nach einem der vorhergehenden Ansprüche, **dadurch gekennzeichnet, dass** die Halterung aus Kunststoff besteht.

9. Halterung nach einem der vorhergehenden Ansprüche, **dadurch gekennzeichnet, dass** sie derart ausgeführt ist, dass das Zubehör unter den Begrenzungspfählen, den Abblendschirmen, den Lärmschutzplatten, den Anzeigetafeln ausgewählt wird.

10. Halterung nach Anspruch 9, **dadurch gekennzeichnet, dass** sie derart ausgeführt ist, dass das Zubehör ein Begrenzungspfahl mit mindestens einem Rückstrahler ist.
